# EUROPÄISCHE PATENTSCHRIFT

(11) **EP 1 072 369 B1**
(45) Veröffentlichungstag und Bekanntmachung des Hinweises auf die Patenterteilung: **17.09.2003**
(21) Anmeldenummer: 00115018.4
(22) Anmeldetag: 24.07.2000
(51) Int. Cl.: B26D 7/26

(54) **Vorrichtung zur Phasenverstellung von Perforiereinrichtungen abhängig vom Falzmodus**
Phase shift mechanism for the perforating device of a variable product folding machine
Mécanisme de déphasage pour le dispositif de perforation d'une plieuse à produit variable

(30) Priorität: 26.07.1999 DE 19935022; 21.01.2000 FR 0000775
(43) Veröffentlichungstag der Anmeldung: 31.01.2001
(73) Patentinhaber: Heidelberger Druckmaschinen Aktiengesellschaft, 69115 Heidelberg (DE)
(72) Erfinder: Bausela, Franck, 60100 Creil (FR); Duhamel, Claude, 60140 Mogneville (FR)
(74) Vertreter: Isenbruck, Günter, Dr.

(56) Entgegenhaltungen:
- EP-A- 0 364 864
- EP-A- 0 760 274
- DE-A- 19 908 118
- US-A- 4 598 638

## Beschreibung

Die Erfindung bezieht sich auf eine Vorrichtung zur falzmodusabhängigen Phasenverstellung von Perforiereinrichtungen, die beispielsweise im einer Rotationsdruckmaschine nachgeschalteten Falzapparat aufgenommen ist.

Aus dem Stand der Technik, der JP-Hei-6-211424 ist eine Perforiervorrichtung für Perforierwerkzeuge im Falzapparat einer Rotation bekannt geworden. Mit Hilfe der hier vorgeschlagenen Lösung soll die Abweichung der Lage von Querperforationen auf der Innen- und der Außenseite von Falzexemplaren dadurch korrigiert werden, daß die Lage einer außen am Exemplar ausgebildeten Querperforation in bezug auf eine innen am Falzexemplar ausgebildete Perforation verschoben ist. Dazu ist in einem Falzapparat ein mit dreifach-großem Durchmesser ausgeführter Falzzylinder vorgesehen, dessen Rotation an einen mit einfachem Durchmesser ausgeführten Zylinder übertragen wird, wobei zwischen besagten Zylindern eine Drehwinkelveränderungseinheit vorgesehen ist. Diese umfaßt ein erstes Zugwalzenpaar, ein Aufnahmezylinder einfachen Durchmessers, ein weiteres Zugwalzenpaar sowie ferner ein Doppelzahnrad ausgeführt in zweifach großem Durchmesser. Mittels eines am Perforierzylinder mit einfachem Durchmesser zugeordneten Umlaufrädergetriebes wird nach der Perforation einer Seite des Falzexemplars die andere Seite des Falzexemplars mit Versatz zur zuerst aufgebrachten Querperforation aufgebracht. Bei dieser Konfiguration ist eine Einstellbarkeit der Perforationstiefe quer zur Bahnlaufrichtung der die Perforierwerkzeuge aufnehmenden Zylinder nicht vorgesehen.

Aus der gattungsbildenden DE 43 27 466 A 1 ist eine Vorrichtung zum Querperforieren bekannt. Diese ist für einen Falzapparat gedacht, der mit zwei Querfalzeinrichtungen ausgerüstet ist. Es sind jeweils paarweise zusammenarbeitende Perforiermesser und Perforierleisten an den Perforierzylindern vorgesehen. Eine Verstellung der Vorrichtung während der Maschinenlaufes wird über einen zweiteilig ausgeführten Perforierzylinder sowie über einen einteilig ausgeführten Perforierzylinder bewirkt. Es ist jeweils eine zu den Querfalzen lagegerechte Verstellung aller Perforiermesser oder aller Perforiermesser und der dem ersten Querfalz zugeordneten Perforierleisten und schließlich eine Verstellung aller Perforiermesser und aller Perforierleisten möglich.

Zur Verstellung der Querperforationen sind an den Seitenwänden des die Perforationsvorrichtung aufnehmenden Falzapparates in bis zu vier Räderzugebenen relativ zueinander verschiebbaren gerade- bzw. schrägverzahnte Zahnräder aufgenommen. Diese Ausführungsweise ist einerseits enorm bauraumbeanspruchend, andererseits sind eine Vielzahl mechanischer Teile, nicht lediglich Zahnräder, sondern auch Wellen, Wellenlagerungen und Paßfederverbindungen sowie Kupplungen vorzusehen, die den apparativen Aufwand sehr hoch erscheinen lassen.

Angesichts des zitierten Standes der Technik liegt der Erfindung die Aufgabe zugrunde, eine in ihrem Aufbau wesentlich einfacher gehaltene Vorrichtung zur Anpassung der Querperforationslage an die Querfalzlage während des Maschinenlaufs in einem Falzapparat zu erzielen, der in unterschiedlichen Falzmodi betreibbar ist.

Erfindungsgemäß wird die Aufgabe durch die Merkmale des Patentanspruchs 1 gelöst.
Die mit der erfindungsgemäßen Lösung erzielbaren Vorteile sind vielfältiger Natur. Einerseits läßt sich durch die Lagerung der Perforierbrücken an den Perforierzylindern eine erhebliche Vereinfachung der Verstellvorrichtung für die Änderung der Phasenlage der Perforierbrücken während des Maschinenlaufs relativ zum Perforierzylinder erzielen, andererseits ist der Antrieb der Perforierbrücken erheblich vereinfacht. Zudem kann mittels der erfindungsgemäß vorgeschlagenen Lösung die Einstellung der Perforiertiefe, i.e. des Durchdringungsgrades der Perforationen insbesondere für mehrlagige Materialbahnen vereinfacht werden.

In vorteilhafter Weiterbildung des der Erfindung zugrunde liegenden Gedankens sind die Perforierbrücken auf den die Perforierzylinder jeweils durchsetzenden Zylinderachsen aufgenommen. Eine der Perforierbrücken kann in Bezug auf die Drehrichtung des Perforierzylinders entgegen des Drehsinns des Perforierzylinders verstellt werden, um den sich bei Querfalzmodusumstellungen einstellenden unterschiedlichen Querfalzpositionen am Exemplar Rechnung zu tragen.

Ein Perforierwerkzeug kann am Umfang eines Perforierzylinders stationär aufgenommen sein und mit einer am gegenüberliegenden Zylinder ebenfalls stationär gelagerten Perforierleiste zusammenarbeiten. An einer darüber hinaus an dem Perforierzylinder vorgesehenen ersten Perforierbrücke kann ein Perforierwerkzeug aufgenommen sein, das in Umfangsrichtung zu Perforierzylinder verdrehbar ist. Dieses arbeitet mit einer am gegenüberliegenden Zylinder stationär gelagerten Perforierleiste zusammen, beispielsweise zur Erzeugung einer Querperforation im Falzmodus zweiter Querfalz. Besagte Perforierbrücke kann zudem ein weiteres Perforierwerkzeug aufnehmen, welches für die Perforation im Falzmodus Deltafalz bestimmt ist und an im Exemplar ausgebildeten Falzrücken des Deltafalzes Perforationen anbringt.

Im im Gegensatz zu einem stationär gelagerten Perforierzylinder relativ zum Perforierspalt verstellbar gelagerten Perforierzylinder kann eine weitere Perforierbrücke aufgenommen werden, welche mit einer Perforierleiste zusammenarbeitet, die am stationär gelagerten erstgenannten Perforierzylinder vorgesehen ist.

Die an den Perforierzylindern standardmäßig stationär aufgenommenen Perforierleisten für Deltafalz und zweiter Querfalz (Doppelparallelfalz) können ebensogut auch an weiteren Perforierbrücken aufgenommen sein, die koaxial an den Zylinderachsen der Perforierzylinder gelagert sind. Zur Verminderung der Antriebsleistung des für die relative Verstellung notwendigen Stellantriebs für die Perforierbrücken können die schalenartig die Perforierzylinder umgebenden Perforierbrücken in Lagerungen an den Zylinderachsen aufgenommen werden.

In in vorteilhafter Weise komplette Stirnzahnräderzüge vermeidender Ausführungsweise können die Perforierbrücken über Übertragungselemente verstellt werden, die als Kulissenführungen auf den antriebseitig vorgesehenen Zylinderachszapfen der Perforierzylinder aufgenommen sind. Als den Verstellweg übertragende Elemente lassen sich sehr vorteilhaft und fertigungstechnisch günstig auf den Außenseiten der Kulissenführungen Außenverzahnungen vorsehen, die mit entsprechenden Verzahnungen an den Perforierbrücken zusammenarbeiten, um eine Relativpositionierung der die Perforierwerkzeuge aufnehmenden Perforierbrücken relativ zum Mantel der Perforierzylinder zu erreichen.

Da einer der Perforierzylinder in Bezug auf den Perforierspalt verstellbar ist, um die Perforationstiefe in den Materialbahnen zu variieren, ist zwischen den über eine gemeinsame Verstelleinheit betätigbaren Perforierbrücken eine Ausgleichsmechanik aufgenommen, die die gemeinsame Veränderung der Umfangspositionen der Perforierbrücken an den Zylindern zuläßt, ohne daß die Geometrie des Perforierspaltes durch die Lage des verstellbaren Perforierzylinders beeinträchtigt werden würde.

Die erfindungsgemäße Vorrichtung eignet sich zum Einsatz sowohl in Falzapparaten mit Punkturensätzen als auch in solchen ohne Punkturen, sowohl für den Akzidenz- als auch für den Zeitungsdruck.

Anhand einer Zeichnung sei die Erfindung nachstehend detaillierter erläutert.

Es zeigt:
- Fig. 1: den schematischen Aufbau und Ablauf von Querfalzvorgängen in einem Falzapparat, der einer Rotation nachgeordnet ist,
- Fig. 2: das in einem Perforierspalt miteinander zusammenarbeitende Perforierzylinderpaar mit koaxial zu den Zylindern aufgenommenen Perforierbrücken,
- Fig. 3: die Kinematik eines Antriebs von Perforierbrücken relativ zu Perforierzylindern, wobei diese am Umfang lediglich eine Perforierbrücke aufweisen und
- Fig. 4: die Kinematik des Antriebs von zwei Perforierbrücken, die am Umfang der Perforierzylinder jeweils aufgenommen sind.

Die Darstellung gemäß Fig. 1 gibt den schematischen Aufbau und den Ablauf von Querfalzvorgängen in einem Falzapparat wieder.

Eine auch aus mehreren Bahnlagen bestehende bedruckte Materialbahn 1 läuft in Bahnlaufrichtung 2 vertikal orientiert in den Falzapparat ein, wobei sie zwischen den miteinander zusammenarbeitenden Perforierzylindern 3, 4 so perforiert wird, daß die Perforationen in Querrichtung der Materialbahn 1 verlaufend mit den Positionen der Querfalz übereinstimmen. Das Perforierwerkzeug 5 auf dem stationär aufgenommenen Perforierzylinder 3 und das Perforierwerkzeug 6 auf dem zustellbaren Perforierzylinder 4 dienen der Perforation der Falzrücken beim zweiten Querfalz (Doppelparallelfalz), wohingegen das am stationär gelagerten Perforierzylinder 3 vorgesehene Perforierwerkzeug 7 für den ersten Querfalz vorgesehen ist. Bei bisherigen Querperforationseinrichtungen war eine Umstellung der Perforierwerkzeuge nur nach Anhalten der Rotation und nachfolgender Verstellung möglich.

Nach erfolgter Perforation werden vom in Bahnlaufrichtung 2 vorlaufenden Ende der Materialbahn 1 Exemplare 12 abgetrennt, die dem auch aus mehreren einzelnen übereinander liegenden Lagen je nach Anzahl der in der Materialbahn 1 aufgenommenen Bahnstränge bestehen können. Die Exemplare 12 werden vom Falzzylinder 9 übernommen, an dessen Umfangsfläche 11 transportiert und durch Aktivieren des Falzmessers 10, welches aus dem Umfang 11 des Falzzylinders 9 ausfährt, in die Falzklappen eines hier nicht näher dargestellten mit dem Falzzylinder 9 zusammenarbeitenden Falzklappenzylinder eingestoßen. Demnach entsteht der Falzrücken 15 zwischen den Enden 13 und 14 des Exemplars 12, wodurch der erste Quer- bzw. erste Parallelfalz gebildet wird. Durch einen hier nicht näher gezeigten Übergang der gefalzten Exemplare 12 an einen weiteren Falzzylinder 16, wobei der Exemplarübergang nicht Gegenstand der vorliegenden Erfindung ist, erfolgt eine Aufnahme des Exemplars 12 an dessen Umfangsfläche 18 und die sich daran anschließende Ausbildung des zweiten Querfalzes durch Ausfahren des Falzmessers 17 und Falzung des bereits einmal quergefalzten Exemplars 12. Es entsteht ein doppelt quergefaltetes Exemplar 22 mit Enden 24 und 25, wobei am zweiten Querfalz (Doppelparallelfalz) der Falzrücken 23 ausgebildet ist.

Im Deltafalzmodus wird das Exemplar im Vergleich zum Doppelparallelfalzmodus zweimal gefalzt, jedoch an verschiedenen Stellen, während bei Doppelparallelfalz je nach eingestelltem Überfalz eine beim ersten und zweiten Querfalz erfolgende hälftige Falzung am Exemplar 12 erfolgt, wodurch ein Exemplar 22 entsteht. Nach erfolgter Querfalzung, sei es im Deltafalzmodus oder im Doppelparallelfalzmodus, werden die solcherart gefalzten Exemplare 12, 22 über einen Transportzylinder 20 zu einer gegebenenfalls vorgesehen zweiten Längsfalzeinrichtung transportiert, oder direkt zur Auslage gebracht.

Fig. 2 zeigt die Seitenansicht auf ein Perforierzylinderpaar 3, 4, wobei zwischen den Umfangsflächen 33 und 34 der Perforierzylinder 3, 4 ein Perforierspalt 26 für die das Perforierzylinderpaar 3, 4 passierende Materialbahn 1 vorgegeben ist. Je nach Dicke der zu verarbeitenden Materialbahn 1 kann der Perforierzylinder 4 näher an den Umfang des festgelagerten Perforierzylinders 3 angestellt oder weiter von diesem abgestellt werden. dadurch läßt sich die Durchdringungstiefe der zu erzeugenden Perforationen in den die Materialbahn 1 bildenden Bahnlagen einstellen und gegebenenfalls verändern.

Koaxial zu den Zylinderachsen 31, 32 der Perforierzylinder 3 und 4 sind in dem dargestellten Ausführungsbeispiel je Perforierzylinder 3, 4 eine Perforierbrücke 27, 28 vorgesehen, auf der variabel positionierbare Perforierwerkzeuge aufgenommen sind. Es können pro Perforierzylinder 3, 4 auch zwei Perforierbrücken vorgesehen werden, vgl. 27.1 und 28.1 in Fig. 4. An den in Fig. 2 dargestellten Perforierbrücken 27 , 28 befinden sich die Perforierwerkzeuge 38.1 für den Deltafalz bzw. das Perforierwerkzeug 36.1 für den zweiten Querfalz. Diese arbeiten mit den stationär am Umfang 34 des verstellbar gelagerten Perforierzylinders 4 vorgesehenen Perforierleisten 36.2 für den zweiten Querfalz bzw. 38.2 für den Deltafalz zusammen.

Am Umfang 33, 34 der beiden Perforierzylinder 3, 4 stationär aufgenommen sind die Perforierwerkzeuge 35.1 und die damit zusammenarbeitende Perforierleiste 35.2 für die Ausbildung einer Perforation im Bereich eines ersten Querfalzes am Exemplar. Stationär am festgelagerten Perforierzylinder 3 ist die Perforierleiste 37.2, die ihrerseits mit dem an der weiteren Perforierbrücke 28 aufgenommenen Perforierleiste 37.1 für den zweiten Querfalz zusammenarbeitet Der Perforierzylinder 3 rotiert in Drehrichtung 29 bezogen auf den Perforierspalt 26, während der verstellbar gelagerte Perforierzylinder 4 gleichsinnig zu diesem rotiert, so daß sich ein kontinuierlicher Bahnvorschub durch den Perforierspalt 26 einstellt. Die Perforierbrücke 28 ist bezogen auf die Umfangsfläche 34 des Perforierzylinders 4 entgegen der Drehrichtung des Perforierzylinders 4 in Drehrichtung 30 verstellbar.

Die hier stationär angeordnet wiedergegebenen Perforierleisten 36.2, 37.2 sowie 38.2 könnten (vgl. Fig. 2) auch am weiteren die Umfangsflächen 33, 34 der Perforierzylinder 3, 4 schalenartig umgreifenden Perforierbrücken 27.1, 28.1 (Fig. 4) aufgenommen werden und damit ebenfalls relativ verstellbar sein oder alternativ verstellbar sein, simultan mit Perforierwerkzeugen 36.1, 37.1, 38.1, die an den Perforierbrücken 27, 28 aufgenommen sind.

Fig. 3 zeigt stark schematisiert eine Antriebskonfiguration für die die Perforierzylinder 3, 4 schalenartig umgreifenden Perforierbrücken 27, 28.

In der Ausführungsvariante gemäß Fig. 3 ist ein Perforierzylinder 3, 4 jeweils mit einer Perforierbrücke 27, 28 versehen. Die Perforierbrücken 27, 28 sind in Lagerungen 43, 44 auf Zylinderzapfen der Zylinderachsen 31, 32 aufgenommen und mit einer eine Verstellung in Umfangsrichtung der Perforierzylinder 3 und 4 ermöglichenden Verzahnung 47 versehen. Diese kämmt mit einer Außenverzahnung 46 eines Übertragungselements 45, welches als ein auf der Zylinderachse 31 bzw. 32 verschiebbare oder verdrehbare Kulissenführung ausgebildet werden kann.

Beide Kulissenführungen 45 auf den Zylinderachsen 31, 32 sind mit einer Verstelleinheit 48 verbunden, mit der eine Relativverstellung der Perforierbrücken 27, 28 zu den Umfangsflächen 33, 34 der Perforierzylinder 3, 4 erfolgen kann. Durch die Integration einer Ausgleichseinheit 49 in die Gleitführung 50 zwischen den Übertragungselementen 45 auf den Zylinderachsen 31, 32 läßt sich eine Veränderung des Perforierspaltes 26 unabhängig von der Phasenlagenverstellung der Perforierbrücken 27, 28 an den Perforierzylindern 3 und 4 zueinander erzielen. Dies wird dadurch unterstützt, daß der verstellbare Perforierzylinder 4 über eine Gelenkwelle 42 mit seinem Antriebszahnrad 41 verbunden ist, welches seinerseits über das Antriebszahnrad 40 des Perforierzylinders 3 angetrieben wird. Angesichts der Gelenkwelle 42 kann eine Relativverstellung des verstellbaren Zylinders 4 in Bezug auf den Perforierspalt 26 problemlos erfolgen. Die miteinander via Gleitführung 50 und Ausgleichseinheit 49 verbundenen Kulissenführungen 45 sind gemeinsam zueinander positionierbar, da eine korrekte Einstellung von Perforierwerkzeugen 36.1, 38.1 zu den Perforierleisten 36.2, 38.2 je nach Falzmodus gewährleistet sein muß. Erfolgt eine Verstellung der Drehlage einer Perforierbrücke, wird die dazu korrespondierende Perforierleisten aufnehmende Perforierbrücke falzmodusabhängig automatisch mitverstellt.

Fig. 4 zeigt die Kinematik eines Perforierzylinderpaares, wobei an jedem der Zylinder 3, 4 zwei Perforierbrücken 27, 27.1 bzw. 28, 28.1 ausgebildet sind. Die Perforierbrücken 27, 27.1, 28 und 28.1 sind allesamt in Lagerungen 43, 44 bzw. 54, 55 an den Zylinderachsen 31, 32 aufgenommen. Im Unterschied zum Ausführungsbeispiel gemäß Fig. 3 befinden sich an den hier dargestellten Übertragungselementen 51 zwei Außenverzahnungen 46, 52, die mit jeweils korrespondierenden Verzahnungen 47, 53 der Perforierbrücken 27, 27.1 sowie 28 und 28.1 zusammenarbeiten.

Es ist eine beiden Kulissenführungen zugeordnete Verstelleinheit 48 analog zur Ausführungsform gemäß Fig. 3 vorgesehen, die auf die Übertragungselemente 51 einwirkt, die sie gemeinsam verstellt, wobei ein oben bereits im Zusammenhang mit Fig. 3 beschriebene Ausgleichseinheit 49 in die Gleitführung 50 integriert ist.

Beim Ausführungsbeispiel gemäß Fig. 4 sind die in Fig. 2 stationär am Umfang 33, 34 der Perforierzylinder 3, 4 aufgenommenen Perforierleisten 36.2, 37.2 und 38.2 ebenfalls auf Perforierbrücken 27.1, 28.1 gelagert, so daß diese ebenfalls relativ zu den Umfangsflächen der Perforierzylinder 3, 4 in Umfangsrichtung verstellbar sind, so daß eine gleichzeitige Bewegung der Perforierleisten 36.2, 37.2, 38.2 und der Perforierwerkzeuge 36.1, 37.1 und 38.1 möglich ist.

### Bezugszeichenliste

- 1: Materialbahn
- 2: Bahnlaufrichtung
- 3: stationäre Perforierzylinder
- 4: zustellbare Perforierzylinder
- 6: Perforiermesser 2. Querfalz
- 7: Perforiermesser 1. Falz
- 8: Schneidzylinder
- 9: Falzzylinder
- 10: Falzmesser
- 11 1: Umfangsfläche
- 12: quergefalztes Exemplar
- 13: Exemplarende
- 14: Exemplarende
- 15: 1. Querfalz (Parallelfalz)
- 16: weitere Falzzylinder
- 17: Falzmesser
- 18: Umfangsfläche 19
- 19: 2. Querfalz (Doppelparallelfalz)
- 20: Transportzylinder
- 21: Umfangsfläche
- 22: doppelt gefalztes Exemplar
- 23: Falzrücken
- 24: Exemplarende
- 25: Exemplarende
- 26: Perforierspalt
- 27: Perforierbritcke
- 27.1: Perforierbrücke
- 28: Perforierbrücke
- 28.1: Perforierbrücke
- 29: Drehrichtung
- 30: Drehrichtung
- 31: Zylinderachse
- 32: Zylinderachse
- 33: Umfangsfläche
- 34: Umfangsfläche
- 35.1: Perforation 1. Querfalz
- 35.2: Perforierleiste
- 36.1: Perforierwerkzeug 2. Querfalz
- 36.2: Perforierleiste
- 37.1: Perforierwerkzeug 2. Querfalz
- 37.2: Perforierleiste
- 38.1: Perforierwerkzeug Deltafalz
- 38.2: Perforierleiste
- 39: Antrieb
- 40: Zahnrad
- 41: Zahnrad
- 42: Gelenkwelle
- 43: Perforierbrückenlagerung
- 44: Perforierbrückenlagerung
- 45: Kulissenführung
- 46: Außenverzahnung
- 47: Innenverzahnung
- 48: Verstelleinheit
- 49: Ausgleichseinheit
- 50: Gleitführung
- 51: Kulissenführung
- 52: Außenverzahnung
- 53: Innenverzahnung
- 54: Perforierbrückenlagerung 27.1
- 55: Perforierbrückenlagerung 28.1

## Patentansprüche

1. Vorrichtung zum Perforieren von Materialbahnen (1) durch Perforierwerkzeuge, die an Perforierzylindern (3,4) aufgenommen sind, die Perforationen an den Exemplaren lagegenau zu den Querfalzungen erzeugen und die Perforationslage während des Maschinenlaufs verstellbar ist, die Perforierwerkzeuge (35.1, 36.1, 37.1, 38.1) mit zugehörigen Perforierleisten (35.2, 36.2, 37.2, 38.2) zur Erzeugung von Querperforationen zusammenwirken, wobei die Perforierwerkzeuge jeweils mittels einer Verdrehung eines der Perforierzylinder (3, 4) in eine mit den Querfalzen übereinstimmende Lage verstellbar sind, **dadurch gekennzeichnet, dass** sowohl die Perforierzylinder (3, 4) als auch diese in axialer Längen Übersteijende Perforierbrücken (27, 27.1, 28, 28.1) verstellbar sind, wobei die Perforierwerkzeuge (36.1, 37.1, 38.1) und die Perforierleisten (36.2, 37.2, 38.2) auf einer oder mehrerer zu den Perforierzylindern (3, 4) koaxial angeordneten Perforierbrücken (27,27.1,28,28.1) aufgenommen sind, die in ihrer Lage bezogen auf die Umfangsflächen (33, 34) der Perforierzylinder (3, 4) in Umfangrichtung verstellbar sind, wobei einer der Perforierzylinder (3, 4) relativ zu dem anderen der Perforierzylinder (3, 4) zwecks Einstellung eines Perforierspaltes (26) verstellbar ist.

2. Vorrichtung gemäß Anspruch 1, **dadurch gekennzeichnet, dass** die Perforierbrücken (27, 27.1; 28, 28.1) auf den die Perforierzylinder (3, 4) durchsetzenden Zylinderachsen (31,32) gelagert sind.

3. Vorrichtung gemäß Anspruch 1, **dadurch gekennzeichnet, dass** eine der Perforierbrücken (28) in Bezug auf die Drehrichtung des Perforierzylinders (4) entgegen des Drehsinnes des Perforierzylinders (4) verstellbar ist,

4. Vorrichtung gemäß Anspruch 1, **dadurch gekennzeichnet, dass** am Umfang (33, 34) des Perforierzylinders (3, 4) ein Perforierwerkzeug (35.1) und eine Perforierleiste (35.2) stationär aufgenommen sind.

5. Vorrichtung gemäß Anspruch 1, **dadurch gekennzeichnet, dass** an einer ersten Perforierbrücke (27) an einer der Perforierzylinder (3, 4) ein Perforierwerkzeug (36.1) aufgenommen ist, welches mit einer Perforierleiste (36.2) des gegenüberliegenden Zylinders (3, 4) zusammenarbeitet

6. Vorrichtung gemäß Anspruch 1, **dadurch gekennzeichnet, dass** an der ersten Perforierbrücke (27) an einem der Perforierzylinder (3, 4) ein Perforierwerkzeug (38.1) für den Deltafalzmodus aufgenommen ist, welches mit einer Perforierleiste (38.2) am gegenüberliegenden Zylinder (3, 4) zusammenarbeitet .

7. Vorrichtung gemäß Anspruch 1, **dadurch gekennzeichnet, dass** an einer weiteren Perforierbrücke (28) an einem der Perforierzylinder (3, 4) ein Perforierwerkzeug (37.1) aufgenommen ist, welches mit einer stationär am Umfang (33) des gegenüberliegenden Perforierzylinders (3, 4) aufgenommenen Perforierleiste (37.2) zusammenwirkt

8. Vorrichtung gemäß Anspruch 1, **dadurch gekennzeichnet, dass** die Perforierleisten (36.2, 37.2, 38.2) auf weiteren koaxial zu den Perforierzylindern (3, 4) gelagerten, relativ zu diesen verstellbaren Perforierbrücken (27.1,28.1) aufgenommen sind.

9. Vorrichtung gemäß Anspruch 1, **dadurch gekennzeichnet, dass** die Perforierbrücken (27, 27.1; 28, 28.1) an den Zylinderachsen (31, 32) der Perforierzylinder (3, 4) in Lagerungen (43, 44; 54, 55) aufgenommen sind.

10. Vorrichtung gemäß Anspruch 2, **dadurch gekennzeichnet, dass** an den Zylinderachsen (31, 32) Übertragungselemente (45, 51) über eine gemeinsame Stelleinheit (48) beaufschlagt sind.

11. Vorrichtung gemäß Anspruch 10, **dadurch gekennzeichnet, dass** die Übertragungselemente (45, 51) als Kulissenführung ausgebildet sind.

12. Vorrichtung gemäß Anspruch 10, **dadurch gekennzeichnet, dass** die Übertragungselemente (45, 51) mindestens eine Rraftübertragungsstelle (46, 52) aufweisen.

13. Vorrichtung gemäß Anspruch 11, **dadurch gekennzeichnet, dass** die Krafteinleitungsstellen (46, 52) als Verzahnungen ausgestaltet sind.

14. Vorrichtung gemäß Anspruch 10, **dadurch gekennzeichnet, dass** zwischen den Übertragungselementen (45, 51) der Perforierzylinder (3, 4) eine eine exzentrische Verstellung einer der Perforierzylinder (3, 4) relativ zum Perforierspalt (26) ermöglichende Ausgleichsvorrichtung (49, 50) vorgesehen ist.

15. Vorrichtung gemäß Anspruch 1, **dadurch gekennzeichnet, dass** zwischen dem Antrieb (41) des verstellbaren Perforierzylinders (4) und einem Überhragungselement (45,51) eine Gelenkverbindung (42) vorgesehen ist

16. Falzapparat, **dadurch gekennzeichnet, dass** dieser eine Vorrichtung zur Perforierung von Materialbahnen (1) durch Perforierwerkzeuge gemäß Anspruch 1 enthält

17. Falzapparat gemäß Anspruch 16, **dadurch gekennzeichnet, dass** der Falzapparat ein punkturloser Falzapparat ist

## Claims

1. Apparatus for perforating material webs (1) by means of perforating tools which are accommodated on perforating cylinders (3, 4) and produce perforations on the copies in exactly the right position with respect to the cross-folds, the perforation position being adjustable while the machine is running, the perforating tools (35.1, 36.1, 37.1, 38.1) cooperating with associated perforating strips (35.2, 36.2, 37.2, 38.2) to produce cross-perforations, the perforating tools each being adjustable in a position corresponding to the cross-folds by means of a rotation of one of the perforating cylinders (3, 4), **characterized in that** the perforating cylinders (3, 4) as well as the perforating bars (27, 27.1, 28, 28.1) exceeding said cylinders in axial direction, are adjustable, whereby the perforating tools (36.1, 37.1, 38.1) and the perforating strips (36.2, 37.2, 38.2) are accommodated on one or more perforating bars (27, 27.1, 28, 28.1) arranged coaxially with respect to the perforating cylinders (3, 4), being adjustable in peripheral direction in relation to the peripheral surfaces (33, 34) of the perforating cylinders (3, 4), with one of the perforating cylinders (3, 4) being adjustable relative to the other perforating cylinder (3, 4) for the purpose of adjusting a perforating gap (26).

2. The apparatus as claimed in claim 1, **characterized in that** the perforating bars (27, 27.1; 28, 28.1) are mounted on the cylinder shafts (31, 32) passing through the perforating cylinders (3, 4).

3. The apparatus as claimed in claim 1, **characterized in that** one of the perforating bars (28) is adjustable in the direction opposite to the direction of rotation of the perforating cylinder (4).

4. The apparatus as claimed in claim 1, **characterized in that** one perforating tool (35.1) and one perforating strip (35.2) are accommodated in a stationary manner on the periphery (33, 34) of the perforating cylinder (3, 4).

5. The apparatus as claimed in claim 1, **characterized in that** a perforating tool (36.1) is accommodated on a first perforating bar (27) on one of the perforating cylinders (3, 4), and cooperates with a perforating strip (36.2) belonging to the opposite cylinder (3, 4).

6. The apparatus as claimed in claim 1, **characterized in that** a perforating tool (38.1) for the delta-folding mode is accommodated on the first perforating bar (27) on one of the perforating cylinders (3, 4), and cooperates with a perforating strip (38.2) on the opposite cylinder (3, 4).

7. The apparatus as claimed in claim 1, **characterized in that** a perforating tool (37.1) is accommodated on a further perforating bar (28) on one of the perforating cylinders (3, 4), and cooperates with a perforating strip (37.2) accommodated in a stationary manner on the periphery (33) of the opposite perforating cylinder (3, 4).

8. The apparatus as claimed in claim 1, **characterized in that** the perforating strips (36.2, 37.2, 38.2) are mounted on further perforating bars (27.1, 28.1) which are mounted coaxially with respect to the perforating cylinders (3, 4) and are adjustable in relation to the latter.

9. The apparatus as claimed in claim 1, **characterized in that** the perforating bars (27, 27.1; 28, 28.1) are accommodated in mountings (43, 44; 54, 55) on the cylinder shafts (31, 32) of the perforating cylinders (3, 4).

10. The apparatus as claimed in claim 2, **characterized in that** transmission elements (45, 51) on the cylinder shafts (31, 32) are acted on by a common setting unit (48).

11. The apparatus as claimed in claim 10, **characterized in that** the transmission elements (45, 51) are constructed as a slotted guide.

12. The apparatus as claimed in claim 10, **characterized in that** the transmission elements (45, 51) have at least one force transmission point (46, 52).

13. The apparatus as claimed in claim 11, **characterized in that** the force introduction points (46, 52) are constructed as toothing systems.

14. The apparatus as claimed in claim 10, **characterized in that** between the transmission elements (45, 51) of the perforating cylinders (3, 4) there is provided a compensating device (49, 50) which permits eccentric adjustment of one of the perforating cylinders (3, 4) in relation to the perforating gap (26).

15. The apparatus as claimed in claim 1, **characterized in that** a hinged connection (42) is provided between the drive (41) of the adjustable perforating cylinder (4) and a transmission element (45, 51).

16. A folder **characterized in that** the folder comprises an apparatus for perforating material webs (1) by means of perforating tools according to claim 1.

17. The folder as claimed in claim 16, **characterized in that** the folder is a non-puncturing folder.

## Revendications

1. Dispositif pour perforer des bandes de matériau (1) à l'aide d'outils de perforation, qui sont disposées sur des cylindres perforateurs (3,4), qui forment des perforations dans les exemplaires, et ce dans une position précise par rapport aux pliages transversaux, et dans lequel la position de perforation est réglable pendant le cycle de fonctionnement et les outils de perforation (35.1, 36.1, 37.1, 38.1) coopèrent avec des barrettes associées de perforation (35.2, 36.2,37.2, 38.2) pour produire des perforations transversales, les outils de perforation étant réglables dans une position conforme aux pliages transversaux par rotation d'un des cylindres perforateurs (3,4),
**caractérisé en ce que** non seulement les cylindres perforateurs (3,4) mais aussi des étriers de perforation (27, 27.1,28,28.1) qui dépassent les cylindres perforateurs (3,4) dans leurs longueurs axiales sont réglables et les outils de perforation (36.1, 37.1, 38.1) sont disposés, autour des barrettes de perforation (36.2, 37.2, 38.2), sur un ou plusieurs étriers de perforation (27, 27.1,28,28.1) qui sont coaxiaux aux cylindres de perforation (3,4), leurs positions par rapport aux surfaces circonférencielles (33,34) des cylindres de perforation (3,4) étant réglables dans la direction circonférencielle, l'un des cylindres de perforation (4) étant réglable par rapport à l'autre cylindre de perforation (3) pour régler la fente de perforation (26).

2. Dispositif selon la revendication 1,
**caractérisé en ce que** les étriers de perforation (27, 27.1, 28, 28.1) sont montés sur les axes (31,32) qui traversent les cylindres de perforation (3,4).

3. Dispositif selon la revendication 1,
**caractérisé en ce que** l'un des étriers de perforation (28) est réglable par déplacement par rapport au sens de rotation du cylindre de perforation (4), à l'opposé du sens de rotation du cylindre de perforation (4).

4. Dispositif selon la revendication 1,
**caractérisé en ce qu'**un outil de perforation (35.1) et une barrette de perforation (35.2) sont montés de façon fixe sur la périphérie (33,34) du cylindre de perforation (3,4).

5. Dispositif selon la revendication 1,
**caractérisé en ce que** sur un premier étrier de perforation (27) situé sur l'un des cylindres (3,4) est disposé un outil de perforation (36.1) qui coopère avec une barrette (36.2) du cylindre opposé (3,4).

6. Dispositif selon la revendication 1,
**caractérisé en ce que** sur le premier étrier de perforation (27) situé sur l'un des cylindres de perforation (3,4) est disposé un outil de perforation (38.1) pour le mode de pliage delta, qui coopère avec une barrette de perforation (38.2) située sur le cylindre opposé (3,4).

7. Dispositif selon la revendication 1,
**caractérisé en ce que** sur un autre étrier de perforation (28) situé sur l'un des cylindres de perforation (3,4) est disposé un outil de perforation (27.1), qui coopère avec une barrette de perforation (37.2) disposée de façon fixe sur la périphérie (33) du cylindre de perforation opposé (3,4).

8. Dispositif selon la revendication 1,
**caractérisé en ce que** les barrettes de perforation (36.2, 37.2, 38.2) sont disposées sur d'autres étriers de perforation (27.1, 28.1) qui sont montés coaxialement aux cylindres de perforation (3,4) et sont réglables par déplacement par rapport à ces derniers.

9. Dispositif selon la revendication 1,
**caractérisé en ce que** les étriers de perforation (27,27.1; 28, 28.1) sont disposés sur les axes (31,32) des cylindres de perforation (3,4), dans des paliers (43,44;54,55).

10. Dispositif selon la revendication 2,
**caractérisé en ce que** des éléments de transmission (45,51) sont chargés au niveau des axes (31,32) des cylindres, au moyen d'une unité de commande commune (48).

11. Dispositif selon la revendication 10,
**caractérisé en ce que** les éléments de transmission (45,51) sont agencés sous la forme d'un guide de coulisse.

12. Dispositif selon la revendication 10,
**caractérisé en ce que** les éléments de transmission (45,51) comportent au moins un emplacement de transmission de force (46,52).

13. Dispositif selon la revendication 11,
**caractérisé en ce que** les emplacements d'application de force (46,52) sont agencés sous la forme de dentures.

14. Dispositif selon la revendication 10,
**caractérisé en ce qu'**entre les éléments de transmission (45,51) des cylindres de perforation (3,4) est prévu un dispositif de compensation (49,50) qui permet un réglage par déplacement excentrique de l'un des cylindres de perforation (3,4) par rapport à la fente de perforation (26).

15. Dispositif selon la revendication 1,
**caractérisé en ce qu'**une liaison articulée (42) est prévue entre le dispositif d'entraînement (41) du cylindre de perforation réglable (4) et un élément de transmission (45,51).

16. Plieuse,
**caractérisé en ce que** celle-ci comporte un dispositif pour perforer des bandes de matériau (1) à l'aide d'outils de perforation selon la revendication 1.

17. Plieuse selon la revendication 16,
**caractérisé en ce que** celle-ci est une plieuse sans pointures.
